# EUROPÄISCHE PATENTSCHRIFT

(11) **EP 2 100 480 B1**
(45) Veröffentlichungstag und Bekanntmachung des Hinweises auf die Patenterteilung: **25.09.2013**
(21) Anmeldenummer: 07703769.5
(22) Anmeldetag: 10.01.2007
(51) Int. Cl.: H05B 37/02

(54) **SCHALTAKTOR ZUR STEUERUNG DER ENERGIEVERSORGUNG ELEKTRISCHER VERBRAUCHER**
SWITCHING ACTUATOR FOR CONTROLLING THE ENERGY SUPPLY TO ELECTRIC CONSUMERS
ACTIONNEUR DE COMMUTATION POUR COMMANDER L'ALIMENTATION EN ÉNERGIE D'UTILISATEURS ÉLECTRIQUES

(43) Veröffentlichungstag der Anmeldung: 16.09.2009
(73) Patentinhaber: OSRAM GmbH, 80807 München (DE)
(72) Erfinder: HANI, Michael, 83043 Bad Aibling (DE); KRAUS, Holger, 82441 Ohlstadt (DE); PILZ, Axel, 74632 Neuenstein (DE)
(86) Internationale Anmeldenummer: PCT/EP2007/050222
(87) Internationale Veröffentlichungsnummer: WO 2008/083854

(56) Entgegenhaltungen:
- WO-A-02/082618
- WO-A-2005/004552
- GB-A- 2 368 169
- US-B1- 6 297 724

## Beschreibung

### Technisches Gebiet

Die Erfindung betrifft einen Schaltaktor zur Steuerung der Energieversorgung von elektrischen Verbrauchern, insbesondere von Vorschaltgeräten, die der Schnittstellendefinition "Digital Addressable Lighting Interface" (DALI) entsprechen.

### Stand der Technik

Licht ist in der heutigen Zeit ein Komfortbestandteil von Räumen sowie ein Bestandteil von Energieeinsparungskon-zepten im Facility Management geworden. An moderne Beleuchtungsanlagen werden daher sowohl hinsichtlich ihrer Funktionalität als auch hinsichtlich ihrer Energieeffizienz hohe Anforderungen gestellt.

Aus der WO 2005/004552 ist ein Schaltaktor mit einer Steuerschnittstelle als Teil eines Betriebsgerätes bekannt, der den Leistungsteil seines Betriebsgerätes aus Energiespargründen Ein- und Ausschalten kann, wenn seitens der übergeordneten Netzsteuerung kein Betrieb des Betriebsgerätes angefordert wird. Als Netzsteuerung kann z.B. eine DALI Schnittstelle verwendet werden.

Neue Beleuchtungsanlagen werden inzwischen zu einen überwiegenden Anteil mit Hilfe von sogenannten DALI Betriebs-geräten realisiert. DALI selbst ist eine Schnittstellendefinition zur digitalen standardisierten Kommunikation (IEC 62386) zwischen Beleuchtungssteuerkomponenten und elektronischen Vorschaltgeräten (EVG) für unterschiedliche Leuchtmittel. Die Kommunikation zwischen Steuergeräten und EVG findet dabei über eine Zweidrahtleitung statt. Ein wesentliches Merkmal eines DALI Systems ist die Adressierbarkeit der EVG, d.h. die Vorschaltgeräte sind zwar in der Regel an ein und dieselbe zweiadrige Steuerleitung angeschlossen, lassen sich nach Zuweisung einer individuellen Adresse jedoch getrennt ansteuern bzw. in separat steuerbare Gruppen einteilen. In einer DALI Anlage dürfen stets nur Steuerkomponenten selbständig Kommandos auf dieser Leitung absetzen, sie sind "Master" in einer DALI Anlage. EVG dagegen erzeugen keine Kommandos, sondern dürfen nur auf Abfrage eines Masters antworten. EVG sind also sogenannte "Slaves".

### Konkret läuft die Abfrage von EVG wie folgt ab:

Der Master sendet eine beliebige Abfrage, z.B. "Leuchtmittel defekt?", an ein oder mehrere EVG und erwartet unmittelbar nach Sendung der Abfrage innerhalb eines sehr kurzen definierten Zeitfensters eine Antwort. Außerhalb dieses Zeitfensters werden Antworten als ungültig verworfen.

Die Abfrage des Masters kann wie auch andere DALI Kommandos zu einem beliebigen Zeitpunkt erfolgen, was eine ständige Kommunikationsbereitschaft der EVG erforderlich macht. Die EVG müssen deshalb ständig mit Energie versorgt werden. Dies gilt insbesondere auch dann, wenn das Leuchtmittel eines EVG durch ein DALI Kommando ausgeschaltet wurde und dieses sich im Standby-Modus befindet.

Die vorstehend beschriebene permanente Energieversorgung von EVG führt insbesondere bei großen Beleuchtungsanlagen zu einem hohen, unerwünschten Energieverbrauch im Standby-Modus.

Größere Beleuchtungsanlagen werden zur Reduzierung des Energieverbrauches im Standby-Modus manuell oder über Zeitschaltuhren dann vom Stromnetz getrennt, wenn sichergestellt ist, dass diese nicht benötigt werden (z.B. nachts). Während üblicher Nutzungszeiten der Anlage sind jedoch alle Anlagenteile mit Energie aus dem Stromnetz versorgt. Nicht genutzte Anlagenteile befinden sich dann im Standby-Betrieb und verursachen dadurch einen unerwünschten zusätzlichen Energieverbrauch.

Ein manuelles oder über Zeitschaltuhren gesteuertes Trennen der Beleuchtungsanlage vom Stromnetz, wie es bislang praktiziert wird, um Energie einzusparen, hat ferner den Nachteil, dass die Beleuchtungsanlage, falls diese in einem Ausnahmefall während dieser Zeit benötigt wird, nur durch zusätzliche Arbeitsschritte aktivierbar ist.

### Darstellung der Erfindung

Der Erfindung liegt die Aufgabe zugrunde, eine Vorrichtung zur Verfügung zu stellen, welche es ermöglicht, den Energieverbrauch von Beleuchtungsanlagen im Standby-Modus zu reduzieren, ohne den Bedienungskomfort der Beleuchtungsanlage zu beeinträchtigen.

Die Lösung der Aufgabe erfolgt erfindungsgemäß mit den Merkmalen des Anspruchs 1.

Gemäß der Erfindung ist zur Steuerung der Energieversorgung mindestens eines elektrischen Verbrauchers ein Schaltaktor mit einem Energieversorgungseingang, einem Energieversorgungsausgang, einem Signalleitungsseingang, einem Signalleitungsausgang und einer Auswerteeinheit vorgesehen, wobei die Auswerteeinheit dazu ausgebildet ist, aufgrund von über den Signalleitungseingang eingegangenen Signalen den Energieversorgungsausgang zu aktivieren bzw. zu deaktivieren.

Ein solcher Schaltaktor kann beispielsweise bei bestehenden Beleuchtungsanlagen zwischen eine Steuereinheit und nachgeschaltete elektronische Vorschaltgeräte geschaltet werden. Über den Signalleitungseingang des Schaltaktors können Signale von einer Steuereinheit empfangen werden. Diese Signale werden über den Signalleitungsausgang von dem Schaltaktor zu den elektronischen Vorschaltgeräten übermittelt. Die Energieversorgung der nachgeschalteten elektronischen Vorschaltgeräte erfolgt mit Hilfe der Auswerteeinheit, welche dazu ausgebildet ist, den Energieversorgungsausgang aufgrund von Signalen der Steuereinheit zu aktivieren bzw. zu deaktivieren. Das hat den Vorteil, dass dem Schaltaktor über den Signalleitungsausgang nachgeschaltete Verbraucher nur dann mit Energie versorgt werden müssen, wenn dies erforderlich ist. Sobald das Steuergeräte kein Einschaltsignal mehr sendet, kann die Energieversorgung mit Hilfe des Schaltaktors unterbrochen werden.

Mit einem erfindungsgemäßen Schaltaktor kann daher der Energieverbrauch nachgeschalteter Verbraucher, im Standby-Betrieb dadurch vermieden werden, dass anstelle aller elektronischen Vorschaltgeräte lediglich der Schaltaktor mit Energie versorgt werden muss. Der Schaltaktor erkennt mit Hilfe des Signaleingangs, wann elektronische Vorschaltgeräte mit Energie versorgt werden müssen und übernimmt somit die Steuerung der Energieversorgung. So kann insbesondere bei großen Beleuchtungsanlagen der Energieverbrauch im Standby-Betrieb deutlich gesenkt werden. Der erfindungsgemäße Schaltaktor nicht nur in Beleuchtungsanlagen einsetzbar, sondern ist zur Steuerung der Energieversorgung jeglicher elektrischer Verbraucher geeignet. In einer bevorzugten Ausführungsform der Erfindung weisen der Signalleitungseingang und der Signalleitungsausgang bidirektionale Anschlüsse auf. Dies hat den Vorteil, dass Informationen nicht nur von einem über den Signalleitungseingang verbundenen Steuergerät an die Verbraucher übermittelbar sind, sondern auch Rückmeldungen von den Verbrauchern an den Schaltaktor oder das Steuergerät gegeben werden können. Diese Ausführungsform eignet sich daher beispielsweise für Systeme mit Steuergeräten, welche dazu ausgebildet sind, Informationen von angeschlossenen Verbrauchern abzufragen und daher eine Rückmeldemöglichkeit erfordern.

Wenn der Signalleitungseingang und der Signalleitungsausgang jeweils dem DALI-Standard entsprechende Zweidrahtleitungen aufweisen, ist der Schaltaktor ohne weitere Anpassungsmaßnahmen mit allen Steuergeräten und Verbrauchern des DALI-Standards kombinierbar. Da es sich bei DALI um einen herstellerunabhängigen Standard handelt, kann der Schaltaktor in diesem Fall mit praktisch allen bereits existierenden DALI-Systemen kombiniert werden, wobei es auch mit nur geringem Aufwand möglich ist, bestehende DALI-Systeme durch einfaches Zwischenschalten eines erfindungsgemäßen Schaltaktors zu erweitern und dadurch den Energieverbrauch solcher Systeme deutlich zu reduzieren.

In einer weiter bevorzugten Ausführungsform der Erfindung weist die Auswerteeinheit zur Aktivierung bzw. Deaktivierung des Energieversorgungsausganges eine Verbindung zu einem Schaltglied auf, wobei über das Schaltglied eine Verbindung zwischen Energieversorgungseingang und Energieversorgungsausgang herstellbar ist. Eine solche Auswerteeinheit kann sehr kompakt und kostengünstig hergestellt werden. Insbesondere ist als Schaltglied ein einfaches Relais verwendbar.

Gemäß den vorstehend beschriebenen Ausführungsformen wird die Energieversorgung sämtlicher elektronischer Vorschaltgeräte bzw. sonstiger elektrischer Verbraucher deaktiviert wird, wenn kein elektronisches Vorschaltgerät bzw. kein sonstiger elektrischer Verbraucher verwendet wird. Ferner wird die Energieversorgung sämtlicher elektronischer Vorschaltgeräte bzw. sonstiger elektrischer Verbraucher (re-)aktiviert, wenn nur ein elektronisches Vorschaltgerät bzw. nur ein sonstiger elektrischer Verbraucher aktiviert werden soll. Bereits diese einfache Ausführungsform führt zu beträchtlichen Einsparungen im Energieverbrauch.

In einer anderen Ausführungsform ist die Auswerteeinheit dazu ausgebildet, Adressen und/oder eine Gruppenzugehörigkeit elektrischer Verbraucher abzufragen bzw. die Gruppenzuweisung während einer Inbetriebnahmephase auszuwerten. Die Kenntnis der Gruppenzugehörigkeit bzw. der Adressen ermöglicht die Ansteuerung einzelner Verbraucher bzw. einzelner Gruppen von elektrischen Verbrauchern. Dadurch kann die Energieversorgung einzelner Verbraucher oder einzelner Gruppen von elektrischen Verbrauchern durch den Schaltaktor deaktiviert werden, wenn der entsprechende Verbraucher bzw. kein elektrischer Verbraucher der entsprechenden Gruppe verwendet werden soll. Da in dieser Ausführungsformen zusätzliche Deaktivierungsmöglichkeiten eröffnet werden, kann der Energieverbrauch mit dieser Ausführungsform weiter reduziert werden.

In einer weiter bevorzugten Ausführungsform ist die Auswerteeinheit dazu ausgebildet, über den Signalleitungsausgang Signale an vorgegebene Adressen und/oder Gruppen zu senden. Dadurch kann eine Aktivierung nur bestimmter elektrischer Verbraucher bzw. elektronischer Vorschaltgeräte erfolgen. Dies könnte beispielsweise in einer Beleuchtungsanlage mit einem Schaltaktor folgendermaßen realisiert werden. Wenn alle elektronischen Vorschaltgeräte deaktiviert sind, d.h. eine Dimmstellung =0 aufweisen, trennt die Auswerteeinheit die elektronischen Vorschaltgeräte von der Energieversorgung. Es wird dann also nur der Energiebedarf des Schaltaktors benötigt. Sobald der Schaltaktor ein Signal über eine Dimmstellung >0 erhält, sendet der Schaltaktor unmittelbar nach Aktivierung der Energieversorgung für beispielsweise 600ms ein "broadcast OFF" Signal an alle elektronischen Vorschaltgeräte, welche nicht aktiviert werden sollen. Dieses Signal bewirkt, dass durch die Aktivierung der Energieversorgung ein nicht erforderliches Einschalten von Leuchtmitteln bestimmter Vorschaltgeräte verhindert wird. Da die Vorschaltgeräte erst nach Aktivierung der Energieversorgung wieder empfangsbereit sind, wiederholt die Auswerteeinheit des Schaltaktors Steuersignale am Signalleitungsausgang.

Wenn die Auswerteeinheit eine Überwachungseinheit und einen Statusspeicher aufweist, kann der Schaltaktor in zyklischen Abständen den Status elektronischer Vorschaltgeräte abfragen und diesen Status speichern. In diesem Fall genügt es, wenn nur dem Schaltaktor während einer Inbetriebnahmephase eine Adresse bzw. Gruppenzugehörigkeit zugewiesen wird. Außerhalb der Inbetriebnahmephase gibt der Schaltaktor Signale nicht direkt an die elektronischen Vorschalgeräte weiter, sondern er überwacht die elektronischen Vorschaltgeräte selbst stellvertretend für die elektronischen Vorschaltgeräte. Der Status der elektronischen Vorschaltgeräte muss in dieser Ausführungsform daher nicht erst durch Sendung von Abfragen an die elektronischen Geräte abgefragt werden, sondern steht als gespeicherte Information im Statusspeicher zur Verfügung. So kann die Reaktionszeit der Beleuchtungsanlage reduziert und der Bedienungskomfort erhöht werden.

In einer anderen Ausführungsform der Erfindung weist die Auswerteeinheit eine innere Logik auf, mittels welcher der Energieversorgungseingang aufgrund an dem Signalleitungseingang detektierter Signale aktivierbar bzw. deaktivierbar ist. In dieser Ausführungsform entscheidet nicht der Schaltaktor selbst, ob die elektronischen Vorschaltgeräte mit Energie versorgt werden müssen. Stattdessen werden dem Schaltaktor ein oder mehrere bestimmte Signalreaktionen (Kommandos) zugewiesen, aufgrund derer die Energieversorgung der elektronischen Vorschaltgeräte aktiviert bzw. deaktiviert wird. Eine solche Logik könnte beispielsweise ein Ausschalten bei Empfang des Signals "broadcast OFF" und ein Wiedereinschalten bei Empfang eines beliebig adressierten Szenenaufrufs bewirken. Besonders bevorzugt ist die Auswerteeinheit auch in dieser Ausführungsform dazu ausgebildet, über den Signalleitungsausgang Signale an vorgegebene Adressen und/oder Gruppen zu senden, so dass beispielsweise durch Senden eines "OFF" Signals an nicht zu aktivierende elektronische Vorschaltgeräte ein unerwünschtes Einschalten dieser Geräte verhindert werden kann. Diese Ausführungsform hat den Vorteil, dass das Schaltverhalten individuell und damit besonders genau an die Erfordernisse einer Beleuchtungsanlage angepasst werden kann. Ferner kann die Auswerteeinheit besonders einfach aufgebaut und kompakt gestaltet werden, da für die Funktionen nur geringer Bauraum benötigt wird.

Der Schaltaktor kann entweder als separates Bauteil zwischen eine Steuereinheit und elektrische Verbraucher geschaltet werden oder in die Steuereinheit integriert werden. Die Integration des Schaltaktors hat den Vorteil, dass der Aufbau einer Beleuchtungsanlage nicht aufwendiger ist als bei aus dem Stand der Technik bekannten Lichtanlagen ohne Schaltaktor. Soll jedoch eine bereits bestehende Beleuchtungsanlage nachträglich mit einem Schaltaktor versehen werden, ist es vorteilhaft, wenn der Schaltaktor als separates Bauteil vorliegt, denn dann kann er einfach zusätzlich zwischen die Steuereinheit und die elektrischen Verbraucher geschaltet werden.

Die Vorteile der Erfindung zeigen sich dementsprechend auch bei Systemen zur Steuerung der Energieversorgung von elektronischen umfassend eine Steuereinheit sowie mindestens einen elektrischen Verbraucher, wobei zwischen der Steuereinheit und dem elektrischen Verbraucher ein erfindungsgemäßer Schaltaktor angeordnet ist.

Weitere vorteilhafte Ausgestaltungen und Weiterbildungen der Erfindung ergeben sich aus den Unteransprüchen sowie aus der Beschreibung im Zusammenhang mit den Zeichnungen.

### Kurze Beschreibung der Zeichnung(en)

Im Folgenden soll die Erfindung anhand eines Ausführungsbeispiels näher erläutert werden. Die Figuren zeigen:
- Fig. 1: eine Schaltskizze eines erfindungsgemäßen Systems zur Steuerung der Energieversorgung von elektronischen Vorschaltgeräten mit einem erfindungsgemäßen Schaltaktor und
- Fig. 2: eine Detailskizze zum Aufbau des in Fig. 1 gezeigten Schaltaktors.

### Bevorzugte Ausführung der Erfindung

Fig. 1 zeigt ein erfindungsgemäßes System 100 zur Steuerung der Energieversorgung von elektrischen Verbrauchern 102, wobei die elektrischen Verbraucher 102 vorliegend elektronische Vorschaltgeräte "EVG 1" 110 bis "EVG n" 120 sind. Das System umfasst neben den elektronischen Vorschaltgeräten 110, 120 eine Steuereinheit 130 sowie einen erfindungsgemäßen Schaltaktor 140.

Der erfindungsgemäße Schaltaktor 140, welcher in Fig. 2 im Detail zu sehen ist, weist einen Energieversorgungseingang 142 und einen Energieversorgungsausgang 144 auf. Ferner weist der Schaltaktor 140 einen Signalleitungseingang 146 und einen Signalleitungsausgang 148 auf. Der Signalleitungseingang 146 und der Signalleitungsausgang 148 sind bidirektionale Zweidrahtleitungen, welche dem DALI-Standard entsprechen.

Der Signalleitungseingang 146 und der Signalleitungsausgang 148 sind über eine Auswerteeinheit 154 miteinander verbunden.

An den Signalleitungseingang 146 ist eine erste DALI-Leitung 162 angeschlossen, welche den Schaltaktor 140 mit der Steuereinheit verbindet. An den Signalleitungsausgang ist eine zweite DALI-Leitung 164 angeschlossen, welche den Schaltaktor 140 mit den elektronischen Vorschaltgeräten 110, 120 verbindet. Zum leichteren Verständnis sind die DALI-Leitungen 162, 164 mit der Bezeichnung "da" versehen.

Die Auswerteeinheit 154 ist dazu ausgebildet, aufgrund von über den Signalleitungseingang eingegangenen Signalen mittels des Schaltgliedes 156, welches in dem in Fig. 2 gezeigten Beispiel ein Relais 158 ist, den Energieversorgungsausgang 144 zu aktivieren bzw. zu deaktivieren.

In der in Fig. 1 gezeigten Ausführungsform des erfindungsgemäßen Systems ist der Schaltaktor 140 ein separates Bauteil, welches über den Energieversorgungseingang 142 direkt mit einem Stromnetz 160 verbunden ist.

Die Steuereinheit 130, welche über eine separate Energieversorgungsleitung 166 ebenfalls direkt mit dem Stromnetz 160 verbunden ist, steht daher nur über eine DALI-Leitung mit dem Schaltaktor in Verbindung.

Es wird noch einmal betont, dass es möglich ist, den Schaltaktor in die Steuereinheit zu integrieren und/oder den Schaltaktor nicht direkt mit dem Stromnetz 160 zu verbinden, sondern den Schaltaktor von der Steuereinheit aus mit Energie zu versorgen.

Bei dem in Fig. 1 gezeigten System 100 sind alle elektronischen Vorschaltgeräte 110, 120 an die erste DALI-Leitung 162 angeschlossen. Es werden allen elektronischen Vorschaltgeräten 110, 120 im Rahmen einer Inbetriebnahme Adressen und eine Gruppenzugehörigkeit zugewiesen, um diese unabhängig von anderen, ebenfalls an der zweiten DALI-Leitung 162 angeschlossenen elektronischen Vorschaltgeräten betreiben zu können. Während der Inbetriebnahme ist das Schaltglied 156 geschlossen, so dass alle nachgeordneten elektronischen Vorschaltgeräte 110, 120 mit Energie versorgt und kommunikationsbereit sind und eine direkte Kommunikation zwischen Steuereinheit und den Vorschaltgeräten zur Adressvergabe bzw. Gruppenzuordnung möglich ist. Der Schaltaktor selbst verhält sich bei der Inbetriebnahme wie ein DALI-Teilnehmer und wird allen Gruppen zugeordnet, denen auch nachgeordnete elektronische Vorschaltgeräte 110, 120 angehören.

Außerhalb der Inbetriebnahme erkennt der Schaltaktor 140 durch Auswertung der über die DALI-Leitungen 162, 164 gesendeten Signale die Dimmstellung bzw. den Schaltzustand der nachgeordneten elektronischen Vorschaltgeräte. Solange mindestens eine Gruppe eine Dimmstellung >0 besitzt, bleibt das Schaltglied 156 geschlossen, und die elektronischen Vorschaltgeräte 110, 120 sind mit Energie versorgt und können vom Steuergerät stammende Informationen empfangen.

Sobald in diesem Zustand ein DALI-Signal dafür sorgt, dass alle Gruppen die Dimmstellung =0 einnehmen, d.h. ausgeschaltet sind, deaktiviert das Schaltglied 156 die Energieversorgung, wodurch die elektronischen Vorschaltgeräte 110, 120 vom Netz getrennt werden. In diesem Zustand wird nur noch der Standby-Energiebedarf des Schaltaktors benötigt.

Sobald der Aktor DALI-Signale empfängt, die für mindestens eine der nachgeordneten Gruppen von elektronischen Vorschaltgeräten eine Dimmstellung >0 erfordern, aktiviert das Schaltglied 156 die Energieversorgung, wiederholt das empfangene DALI-Signal und verhindert durch Senden entsprechender "OFF" Signale das unerwünschte Einschalten von Leuchtmitteln nicht betroffener elektronischer Vorschaltgeräte.

Im Normalbetrieb werden vom Schaltaktor empfangene DALI-Signale 1:1, d.h. ohne Verzögerung oder Veränderung des Signals, am Signalausgang 148 ausgegeben.

## Patentansprüche

1. Schaltaktor zur Steuerung der Energieversorgung mindestens eines elektrischen Verbrauchers (102) mit einem Energieversorgungseingang (142), einem Energieversorgungsausgang (144), einem Signalleitungseingang (146), einem Signalleitungsausgang (148) und einer Auswerteeinheit (154), wobei die Auswerteeinheit (154) dazu ausgebildet ist, aufgrund von über den Signalleitungseingang (146) eingegangenen Signalen den Energieversorgungsausgang (144) zu aktivieren bzw. zu deaktivieren, **dadurch gekennzeichnet, dass** die Auswerteeinheit (154) dazu ausgebildet ist, Adressen und/oder eine Gruppenzugehörigkeit elektrischer Verbraucher (102) abzufragen oder in einer Betriebnahmephase mitzuschneiden.

2. Schaltaktor nach Anspruch 1,
**dadurch gekennzeichnet, dass**
der Signalleitungseingang (146) und der Signalleitungsausgang (148) bidirektionale Anschlüsse aufweisen.

3. Schaltaktor nach Anspruch 2,
**dadurch gekennzeichnet, dass**
Signalleitungseingang (146) und der Signalleitungsausgang (148) jeweils dem DALI-Standard entsprechende Zweidrahtleitungen aufweisen.

4. Schaltaktor nach einem der Ansprüche 1 bis 3,
**dadurch gekennzeichnet, dass**
die Auswerteeinheit (154) zur Aktivierung bzw. Deaktivierung des Energieversorgungsausganges (144) eine Verbindung zu einem Schaltglied (154) aufweist, wobei über das Schaltglied (154) eine Verbindung zwischen dem Energieversorgungseingang (142) und Energieversorgungsausgang (144) herstellbar ist.

5. Schaltaktor nach Anspruch 4,
**dadurch gekennzeichnet, dass**
das Schaltglied (156) ein Relais (158) ist.

6. Schaltaktor nach einem der Ansprüche 1 bis 5,
**dadurch gekennzeichnet, dass**
die Auswerteeinheit (154) dazu ausgebildet ist, über den Signalleitungsausgang (148) Signale an vorgegebene Adressen und/oder Gruppen zu senden.

7. Schaltaktor nach einem der Ansprüche 1 bis 6,
**dadurch gekennzeichnet, dass**
die Auswerteeinheit (154) eine Überwachungseinheit und einen Statusspeicher umfasst.

8. Schaltaktor nach einem der Ansprüche 1 bis 7,
**dadurch gekennzeichnet, dass**
die Auswerteeinheit (154) eine innere Logik aufweist, mittels welcher der Energieversorgungseingang (142) aufgrund an dem Signalleitungseingang (146) detektierter Signale aktivierbar bzw. deaktivierbar ist.

9. Steuereinheit, **gekennzeichnet durch** einen Schaltaktor (140) nach einem der Ansprüche 1 bis 8.

10. System zur Steuerung der Energieversorgung von elektrischen Verbrauchern (102) umfassend eine Steuereinheit (130) sowie mindestens einen elektrischen Verbraucher (102), **dadurch gekennzeichnet, dass** zwischen der Steuereinheit (130) und dem elektrischen Verbraucher (102) ein Schaltaktor (140) nach einem der Ansprüche 1 bis 8 angeordnet ist.

11. System nach Anspruch 10,
**dadurch gekennzeichnet, dass**
mindestens ein elektrischer Verbraucher (102) ein elektronisches Vorschaltgerät (110, 120) ist und dass die Auswerteeinheit (154) dazu ausgebildet ist, die Dimmstellung von elektronischen Vorschaltgeräten (110, 120) abzufragen.

## Claims

1. Switching actuator for controlling the energy supply to at least one electrical consumer (102) with an energy supply input (142), an energy supply output (144), a signal line input (146), a signal line output (148) and an evaluation unit (154), the evaluation unit (154) being designed to activate or deactivate the energy supply output (144) on the basis of signals input via the signal line input (146), **characterized in that** the evaluation unit (154) is designed to check addresses and/or group assignment of electrical consumers (102) or to record said addresses and/or group assignment in a commissioning phase.

2. Switching actuator according to Claim 1, **characterized in that** the signal line input (146) and a signal line output (148) have bidirectional connections.

3. Switching actuator according to Claim 2, **characterized in that** the signal line input (146) and the signal line output (148) each have two-wire lines corresponding to the DALI standard.

4. Switching actuator according to one of Claims 1 to 3, **characterized in that** the evaluation unit (154) for activating or deactivating the energy supply output (144) has a connection to a switching element (154), it being possible for a connection to be produced between the energy supply input (142) and the energy supply output (144) via the switching element (154).

5. Switching actuator according to Claim 4, **characterized in that** the switching element (156) is a relay (158).

6. Switching actuator according to one of Claims 1 to 5, **characterized in that** the evaluation unit (154) is designed to transmit signals to predetermined addresses and/or groups via the signal line output (148).

7. Switching actuator according to one of Claims 1 to 6, **characterized in that** the evaluation unit (154) comprises a monitoring unit and a status memory.

8. Switching actuator according to one of Claims 1 to 7, **characterized in that** the evaluation unit (154) has inner logic, by means of which the energy supply input (142) can be activated or deactivated on the basis of signals detected at the signal line input (146).

9. Control unit, **characterized by** a switching actuator (140) according to one of Claims 1 to 8.

10. System for controlling the energy supply to electrical consumers (102) comprising a control unit (130) and at least one electrical consumer (102), **characterized in that** a switching actuator (140) according to one of Claims 1 to 8 is arranged between the control unit (130) and the electrical consumer (102).

11. System according to Claim 10, **characterized in that** at least one electrical consumer (102) is electronic control gear (110, 120), and **in that** the evaluation unit (154) is designed to check the dimming setting of electronic control gear (110, 120).

## Revendications

1. Actionneur de commutation pour commander l'alimentation en énergie d'au moins un consommateur électrique (102), comportant une entrée d'alimentation en énergie (142), une sortie d'alimentation en énergie (144), une entrée de ligne de signaux (146), une sortie de ligne de signaux (148) et une unité d'évaluation (154), l'unité d'évaluation (154) étant configurée pour activer ou désactiver la sortie d'alimentation en énergie (144) sur la base de signaux reçus via l'entrée de ligne de signaux (146), **caractérisé en ce que** l'unité d'évaluation (154) est configurée pour interroger des adresses et/ou une appartenance de consommateurs électriques (102) à un groupe ou pour les enregistrer dans une phase de mise en service.

2. Actionneur de commutation selon la revendication 1, **caractérisé en ce que** l'entrée de ligne de signaux (146) et la sortie de ligne de signaux (148) comportent des raccords bidirectionnels.

3. Actionneur de commutation selon la revendication 2, **caractérisé en ce que** l'entrée de ligne de signaux (146) et la sortie de ligne de signaux (148) comportent respectivement des lignes à deux fils conformes à la norme DALI.

4. Actionneur de commutation selon l'une des revendications 1 à 3, **caractérisé en ce que** l'unité d'évaluation (154) destinée à activer ou désactiver la sortie d'alimentation en énergie (144) présente une liaison vers un organe de commutation (154), une liaison entre l'entrée d'alimentation en énergie (142) et la sortie d'alimentation en énergie (144) pouvant être établie via ledit organe de commutation (154).

5. Actionneur de commutation selon la revendication 4, **caractérisé en ce que** l'organe de commutation (156) est un relais (158).

6. Actionneur de commutation selon l'une des revendications 1 à 5, **caractérisé en ce que** l'unité d'évaluation (154) est réalisée pour envoyer, via la sortie de ligne de signaux (148), des signaux à des adresses et/ou groupes prédéfinis.

7. Actionneur de commutation selon l'une des revendications 1 à 6, **caractérisé en ce que** l'unité d'évaluation (154) comprend une unité de surveillance et une mémoire d'état.

8. Actionneur de commutation selon l'une des revendications 1 à 7, **caractérisé en ce que** l'unité d'évaluation (154) comporte une logique interne au moyen de laquelle l'entrée d'alimentation en énergie (142) peut être activée ou désactivée sur la base de signaux détectés à l'entrée de ligne de signaux (146).

9. Unité de commande, **caractérisée par** un actionneur de commutation (140) selon l'une des revendications 1 à 8.

10. Système de commande de l'alimentation en énergie de consommateurs électriques (102), comprenant une unité de commande (130) ainsi qu'au moins un consommateur électrique (102), **caractérisé en ce qu'**est situé, entre l'unité de commande (130) et le consommateur électrique (102), un actionneur de commutation (140) selon l'une des revendications 1 à 8.

11. Système selon la revendication 10, **caractérisé en ce qu'**au moins un consommateur électrique (102) est un ballast électronique (110, 120) et **en ce que** l'unité d'évaluation (154) est configurée pour interroger la position d'atténuation de luminosité de ballasts électroniques (110, 120).
